# EUROPÄISCHE PATENTSCHRIFT

(11) **EP 3 933 318 B1**
(45) Veröffentlichungstag und Bekanntmachung des Hinweises auf die Patenterteilung: **18.10.2023**
(21) Anmeldenummer: 21177359.3
(22) Anmeldetag: 02.06.2021
(51) Int. Cl.: F25D 23/02

(54) **HAUSHALTSKÄLTEGERÄT MIT EINEM VERSCHLUSSELEMENT UND EINER SPEZIFISCH GEFORMTEN GRIFFMULDE AN EINER SCHMALSEITE DES VERSCHLUSSELEMENTS**
HOUSEHOLD REFRIGERATOR WITH A CLOSURE ELEMENT AND A SPECIFICALLY MOULDED RECESSED GRIP ON A NARROW SIDE OF THE CLOSURE ELEMENT
APPAREIL FRIGORIFIQUE MÉNAGER DOTÉ D'UN ÉLÉMENT DE VERROUILLAGE ET D'UNE POIGNÉE ENCASTRÉE DE FORME SPÉCIFIQUE SUR UN CÔTÉ ÉTROIT DE L'ÉLÉMENT DE VERROUILLAGE

(30) Priorität: 30.06.2020 DE 102020208158
(43) Veröffentlichungstag der Anmeldung: 05.01.2022
(73) Patentinhaber: BSH Hausgeräte GmbH, 81739 München (DE)
(72) Erfinder: Staud, Ralph, 81667 München (DE); Tischer, Thomas, 85540 Haar (DE); Kessler, Andreas, 81827 München (DE); Korte, Andreas, 81673 München (DE); Heidenfelder, Ingo, 82024 Taufkirchen (DE); Heisswolf, Tobias, 89428 Syrgenstein (DE)

(56) Entgegenhaltungen:
- EP-A1- 1 096 212
- EP-A2- 2 466 234
- WO-A1-2004/048723
- WO-A1-2013/126946
- CN-U- 202 813 969
- DE-A1-102011 007 318
- DE-A1-102012 200 813
- US-A- 3 314 196
- US-A1- 2018 010 846
- US-A1- 2020 056 832

## Beschreibung

Die Erfindung betrifft ein Haushaltskältegerät mit einem Korpus. In dem Korpus ist zumindest ein Aufnahmeraum für Lebensmittel ausgebildet. Darüber hinaus weist das Haushaltskältegerät ein Verschlusselement auf. Dieses Verschlusselement ist an dem Korpus bewegbar angeordnet. Das Verschlusselement weist eine Schmalseite auf. In dieser Schmalseite ist eine Griffmulde angeordnet. Die Griffmulde weist eine Muldenbodenwand auf.

Haushaltsgeräte, wie beispielsweise Haushaltskältegeräte, sind als derartige Ausgestaltungen bekannt. In dem Zusammenhang kann das Verschlusselement eine Frontplatte aufweisen. Diese Frontplatte ist beispielsweise aus Blech ausgebildet. Darüber hinaus sind an die Frontplatte seitlich anschließende Segmente als Randbereiche ausgebildet. In diesen Randbereichen sind Griffnute ausgebildet. Diese Griffnute sind z.B. durch vordere und hintere Begrenzungswände begrenzt. Darüber hinaus sind die Griffnute jeweils durch einen Nutboden begrenzt.

DE 10 2012 200 813 A1 offenbart eine wärmedämmende Tür für ein Haushaltskältegerät, umfassend einen plattenförmigen Dämmstoffkörper, der an zwei ersten Flanken durch Abschlussleisten und die ersten Flanken verbindenden zweiten Flanken durch Profilleisten begrenzt ist.

Die DE 10 2011 007318 A1 offenbart ein Haushaltskältegerät mit Griffmulde.

Es ist Aufgabe der vorliegenden Erfindung, ein Haushaltskältegerät zu schaffen, bei welchem eine derartige seitlich in einer Schmalseite des Verschlusselements ausgebildete Griffmulde bezüglich ihrer Nutzbarkeit verbessert ist.

Diese Aufgabe wird durch ein Haushaltskältegerät, welches die Merkmale nach Anspruch 1 aufweist, gelöst.

Die Erfindung betrifft ein Haushaltskältegerät mit einem Korpus. In dem Korpus ist ein Aufnahmeraum, insbesondere für Lebensmittel, ausgebildet. Darüber hinaus weist das Haushaltskältegerät ein Verschlusselement auf. Die Verschlusselement ist an dem Korpus bewegbar angeordnet. Durch das Verschlusselement ist der Aufnahmeraum verschließbar bzw. zugänglich. Die Verschlusselement weist eine Frontseite auf. Darüber hinaus weist die Verschlusselement mehrere an die Frontseite anschließende Schmalseiten auf. Die Frontseite und die Schmalseiten sind in unterschiedlichen Ebenen und in einem Winkel zueinander orientiert. Die Schmalseiten erstrecken sich in Tiefenrichtung des Verschlusselements oder zumindest im Wesentlichen in Tiefenrichtung des Verschlusselements. Typischerweise ist die Frontseite rechteckig ausgebildet, so dass das Verschlusselement vier Schmalseiten aufweist: nämlich eine linke, eine rechte, eine obere und eine untere Schmalseite. In zumindest einer Schmalseite ist eine Griffmulde angeordnet, insbesondere ausgebildet. Die Griffmulde ist vorzugsweise durch eine in Tiefenrichtung betrachtet vordere Begrenzungswand nach vorne begrenzt. Möglich ist weiterhin, dass die Griffmulde durch eine in Tiefenrichtung betrachtet hintere Begrenzungswand nach hinten begrenzt ist. In jedem Fall ist die Griffmulde durch eine Muldenbodenwand begrenzt. Diese Muldenbodenwand ist in Tiefenrichtung des Verschlusselements geneigt ausgebildet. In einer zu der der Längserstreckung der Schmalseite senkrecht stehenden Ebene ist die Muldenbodenwand somit geneigt bzw. schräg gestellt gegenüber der Tiefenrichtung angeordnet. Die Muldenbodenwand verläuft in dieser Ebene nicht parallel zur Tiefenrichtung.

Durch eine derartige Ausgestaltung wird somit eine ganz spezifische Querschnittgeometrie der Griffmulde bereitgestellt. Durch die diesbezüglich spezifisch orientierte Muldenbodenwand kann die Griffmulde individuell vergrößert werden. Dadurch ist einerseits das Eingreifen mit Fingern verbessert ermöglicht. Erfindungsgemäß dienst somit in dem Zusammenhang die Muldenbodenwand auch bereits als Anlagefläche, auf welche z.B. entgegen der Tiefenrichtung betrachtet eine Kraft durch einen oder mehrere Finger, die in die Griffmulde eingreifen, ausgeübt werden kann. Es kann somit ein Ziehen an dem Verschlusselement durch Eingriff in die Griffmulde verbessert werden. Es muss nicht mehr nur eine entsprechende Krafteinwirkung auf z.B. eine vordere Begrenzungswand erfolgen. Darüber hinaus ist durch diese Orientierung der Muldenbodenwand ein tieferer Eingriff mit einem oder mehreren Fingern in die Griffmulde ermöglicht. Dadurch ist das Herausrutschen der Finger aus der Griffmulde verbessert vermieden. Ein weiterer besonderer Vorteil durch diese Orientierung der Muldenbodenwand ist dahingehend gegeben, dass eine der beiden möglichen Begrenzungswände im Vergleich zum Stand der Technik in dieser Horizontalebene quasi verlängert ist. Dadurch kann diese Begrenzungswand im Vergleich zum Stand der Technik verbessert für die Bestückung mit anderen Komponenten genutzt werden.

Insbesondere gilt die erfindungsgemäße Lösung für zumindest 50 Prozent oder zumindest 70 Prozent oder zumindest 80 Prozent oder zumindest 90 Prozent der Länge der Griffmulde und/oder entlang der Längserstreckung der Griffmulde. Die Länge der Griffmulde bzw. die Längserstreckung der Griffmulde ist die größte Erstreckung der Griffmulde. Typischerweise verläuft die Längserstreckung der Griffmulde parallel zur Längserstreckung der Schmalseite.

In einer Ausführungsform ist vorgesehen, dass in einer zu einer Längserstreckung der Schmalseite senkrecht stehenden Ebene ein erstes Ende der Muldenbodenwand in Breitenrichtung bzw. Höhenrichtung betrachtet um maximal 2 cm, insbesondere maximal 1 cm, insbesondere maximal 0,7 cm, insbesondere maximal 0,5 cm gegenüber einem zweiten Ende der Muldenbodenwand versetzt angeordnet ist. Insbesondere sind sie zwischen 0,3 cm und 0,5 cm, insbesondere 0,4 cm zueinander versetzt. Dieser Abstand zu einer Linie parallel zur Tiefenrichtung ist in Breitenrichtung bzw. Höhenrichtung bemessen, je nachdem, ob es sich bei der Ebene um eine Horizontalebene (Breitenrichtung) oder um eine Vertikalebene (Höhenrichtung) handelt. Durch diese spezifische Orientierung der Muldenbodenwand werden die oben genannten Vorteile besonders begünstigt.

In einer Ausführungsform ist vorgesehen, dass in einer zu einer Längserstreckung der Schmalseite senkrecht stehenden Ebene die Muldenbodenwand kürzer ist, als eine hintere Begrenzungswand der Griffmulde und/oder kürzer ist als eine vordere Begrenzungswand der Griffmulde. Durch eine derartige Ausgestaltung wird die Griffmulde an ihrem Muldenboden relativ klein beziehungsweise relativ eng ausgebildet. Damit kann einerseits die Griffmulde auch ergonomisch für das Eingreifen verbessert gestaltet werden. Insbesondere wird anderweitiger Bauraum der Verschlusselement, der durch ein thermisch isolierendes Material gefüllt ist, dadurch vergrößert. Die Isolierwirkung der Verschlusselement ist somit verbessert.

Erfindungsgemäß ist vorgesehen, dass in einer zu einer Längserstreckung der Schmalseite senkrecht stehenden Ebene die Muldenbodenwand vollständig zwischen einem ersten Ende der Muldenbodenwand und einem zweiten Ende der Muldenbodenwand geradlinig verläuft. Dies ist eine weitere sehr vorteilhafte Ausführungsform. Einerseits ist dadurch eine einfache Geometrie der Muldenbodenwand erreicht. Andererseits kann die Griffmulde an diesem Boden im Hinblick auf ihre Weite entsprechend gestaltet werden. Durch eine geradlinige Ausgestaltung der Muldenbodenwand sind auch die eingangs bei den oben genannten unabhängigen Aspekten erreichbaren Vorteile besonders begünstigt.

Erfindungsgemäß ist vorgesehen, dass die Muldenbodenwand in einem Innenwinkel zwischen 5° und 45°, insbesondere zwischen 15° und 40°, zur Tiefenrichtung geneigt ist. Dies ist insbesondere in der senkrecht zur Längserstreckung der Schmalseite stehenden Ebene zu sehen.

Erfindungsgemäß ist vorgesehen, dass die Muldenbodenwand in Tiefenrichtung abfallend geneigt ausgebildet ist. Das heißt, dass erfindungsgemäß in einer zu einer Längserstreckung der Schmalseite senkrecht stehenden Ebene ein in Tiefenrichtung des Verschlusselements betrachtet hinteres Ende der Muldenbodenwand (erstes Ende) weiter von einem Muldeneingang der Griffmulde beabstandet ist, als ein in Tiefenrichtung des Verschlusselements betrachtet vorderes Ende der Muldenbodenwand (zweites Ende). Durch diese Ausgestaltung wird die Griffmulde somit in Tiefenrichtung nach hinten betrachtet im Bodenbereich der Griffmulde vergrößert, insbesondere in Breitenrichtung bzw. Höhenrichtung vergrößert. Die eingangs genannten Vorteile werden dadurch nochmals verstärkt.

In einer Ausführungsform ist vorgesehen, dass in einer zu einer Längserstreckung der Schmalseite senkrecht stehenden Ebene ein Innenwinkel zwischen der hinteren Begrenzungswand und der Muldenbodenwand von einem Innenwinkel zwischen der Muldenbodenwand und der vorderen Begrenzungswand verschieden ist. Insbesondere kann vorgesehen sein, dass in dieser Ebene der Innenwinkel zwischen der hinteren Begrenzungswand und der Muldenbodenwand kleiner ist, als der Innenwinkel zwischen der Muldenbodenwand und der vorderen Begrenzungswand.

Erfindungsgemäß ist vorgesehen, dass die vordere Begrenzungswand, die hintere Begrenzungswand und die Muldenbodenwand einstückig ausgebildet sind. Dadurch kann Montageaufwand eingespart werden. Ebenso können so Schnittstellen, die zwischen Einzelkomponenten vorhanden wären, vermieden werden. Dadurch können Leckagen, wie beispielsweise das Hindurchtreten von Verunreinigung von der Griffmulde in den Innenraum der Verschlusselement, vermieden werden. Ebenso kann thermisch isolierendes Material, welches in diesem Innenraum der Verschlusselement angeordnet ist, daran gehindert werden, durch derartige Schnittstellen in die Griffmulde einzutreten.

Erfindungsgemäß ist vorgesehen, dass diese Schmalseite des Verschlusselements durch eine Randabdeckung gebildet ist und die Griffmulde einstückig mit der Randabdeckung ausgebildet ist. Die Randabdeckung ist in vorteilhafter Ausführung ein randseitiges Sichtbauteil des Verschlusselements. Insbesondere ist durch diese Randabdeckung der Innenraum des Verschlusselements seitlich (links/rechts/oben/unten) abgedeckt.

Erfindungsgemäß ist vorgesehen, dass die Frontseite durch eine Frontabdeckung gebildet ist. Die Randabdeckung und die Frontabdeckung sind erfindungsgemäß einstückig ausgebildet. Durch die Frontabdeckung wird erfindungsgemäß frontseitig der Innenraum des Verschlusselements abgedeckt. Insbesondere bildet die Frontabdeckung ein frontseitiges Sichtbauteil des Verschlusselements. Durch die Frontabdeckung und/oder die Randabdeckung ist somit erfindungsgemäß eine Außenschale beziehungsweise Außenhülle des Verschlusselements bereitgestellt.

Es kann vorgesehen sein, dass die Randabdeckung und/oder die Frontabdeckung aus Metall, z.B. Blech, ausgebildet sind.

In einer Ausführungsform ist vorgesehen, dass in einer zu einer Längserstreckung der Schmalseite senkrecht stehenden Ebene ein der Muldenbodenwand abgewandtes Ende der hinteren Begrenzungswand an einen über seine gesamte (innerhalb der Ebene bemessenen) Länge konvex gekrümmten Übergang der Randabdeckung endet, wobei ein weiteres Ende des Übergangs an ein Horizontalteil der Randabdeckung endet. Es wird somit ein stetig gekrümmter Übergang geschaffen. Damit ist dieser Eckbereich der Randabdeckung in einem relativ kleinen Radius ausgebildet, wodurch entsprechender Bauraum gespart werden kann. Dieser Übergang ist somit ohne ein Teilstück ausgebildet, welches geradlinig ist. Das "Horizontalteil der Randabdeckung" wird vorzugsweise durch eine ebene Fläche gebildet, die in einer durch die Breite und Höhe des Verschlusselements aufgespannten Ebene liegt.

Insbesondere ist dieser über seine gesamte Länge gekrümmte, insbesondere konvex gekrümmte, Übergang so gebildet, dass zwischen der hinteren Begrenzungswand und dem Horizontalteil ein Winkel zwischen 30° und 50°, insbesondere zwischen 35° und 45°, insbesondere 40°, gebildet ist.

In einer Ausführungsform ist vorgesehen, dass die hintere und die vordere Begrenzungswand in einer zu einer Längserstreckung der Schmalseite senkrecht stehenden Ebene betrachtet von einem Muldeneingang der Griffmulde zu der Muldenbodenwand hin aufeinander zu orientiert sind. Damit ist die Griffmulde in dieser Ebene betrachtet zum Muldenboden hin verjüngt ausgebildet.

In einer Ausführungsform ist vorgesehen, dass die hintere Begrenzungswand und die vordere Begrenzungswand in einer zu einer Längserstreckung der Schmalseite senkrecht stehenden Ebene jeweils geradlinig ausgebildet sind.

In einer Ausführungsform ist vorgesehen, dass die Griffmulde, gegebenenfalls mit den Begrenzungswänden und der Muldenbodenwand, als Umformbauteil, insbesondere als Biegebauteil, ausgebildet ist.

In einer Ausführungsform ist vorgesehen, dass sich die Griffmulde in Längserstreckung der Schmalseite über die komplette Schmalseite erstreckt.

In einer Ausführungsform ist vorgesehen, dass die Griffmulde entlang zumindest 50 %, oder zumindest 75 % oder zumindest 80 % oder zumindest 90 % ihrer Längserstreckung ein konstantes Querschnittsprofil aufweist.

In einer Ausführungsform ist vorgesehen, dass an einer Innenseite der hinteren Begrenzungswand ein dazu separates Funktionsbauteil angeordnet ist. Dieses Funktionsbauteil kann beispielsweise zumindest eine Lichtquelle, insbesondere ein Lichtquellenarray sein. Es kann jedoch auch vorgesehen sein, dass dieses Funktionsbauteil ein Display ist. Es kann auch eine Bedien- und/oder Anzeigeeinheit als Funktionsbauteil dort angeordnet sein. Das Funktionsbauteil kann auch ein berührsensitives Bedienfeld aufweisen.

In einer Ausführungsform ist vorgesehen, dass die Griffmulde frontseitig verschlossen ist. Die Griffmulde kann nur über die Schmalseite, in welcher die Griffmulde angeordnet bzw. ausgebildet ist, eingegriffen werden. Insbesondere ragt die Griffmulde in Breitenrichtung und/oder Höhenrichtung nicht über die Frontseite hinaus. Die Griffmulde bildet einen integrierten Griff aus.

Das Verschlusselement kann eine Tür, eine Schublade bzw. eine Schubladenfront oder eine Klappe sein. Unter einer "beweglichen Anordnung" des Verschlusselements an dem Korpus ist z.B. eine (ausschließlich) drehbare Anlenkung des Verschlusselements mittels Scharnieren oder eine (ausschließlich) translatorische Anlenkung mittels (Teleskop)Auszügen denkbar.

Das Haushaltskältegerät kann insbesondere ein Kühlschrank oder ein Gefrierschrank oder eine Kühl-Gefrier-Kombination sein.

Mit Angaben "oben", "unten", "vorne", "hinten, "horizontal", "vertikal", "Tiefenrichtung", "Breitenrichtung", "Höhenrichtung" etc. sind die bei bestimmungsgemäßen Gebrauch und bestimmungsgemäßem Anordnen der Verschlusselement bzw. des Geräts gegebenen Positionen und Orientierungen angegeben.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind.

Ausführungsbeispiele der Erfindung werden nachfolgend anhand schematischer Zeichnungen näher erläutert. Es zeigen:
- Fig. 1: eine perspektivische Darstellung eines Ausführungsbeispiels eines erfindungsgemäßen Haushaltskältegeräts;
- Fig. 2: eine Horizontalschnittdarstellung eines Teilbereichs eines Ausführungsbeispiels einer Frontabdeckung und einer Randabdeckung einer Verschlusselement des Haushaltskältegeräts gemäß Fig. 1; und
- Fig. 3: die Darstellung gemäß Fig. 2 mit einer zusätzlichen Funktionseinheit in der Griffmulde.

In den Figuren werden gleiche oder funktionsgleiche Elemente mit den gleichen Bezugszeichen versehen.

In Fig. 1 ist in einer schematischen Darstellung ein Haushaltskältegerät 1 gezeigt. Das Haushaltskältegerät 1 ist hier zum Lagern von Lebensmitteln ausgebildet. Es kann somit ein Kühlgerät oder ein Gefriergerät oder ein Kühl-Gefrier-Kombigerät sein. Das Haushaltskältegerät 1 weist ein Korpus 2 auf. In dem Korpus 2 ist zumindest ein Aufnahmeraum 3 ausgebildet. Der Aufnahmeraum 3 ist hier zur Aufnahme von Lebensmitteln ausgebildet. Es kann auch zusätzlich oder anstatt dazu ein weiterer, separater Aufnahmeraum 4 ausgebildet sein. Beispielsweise kann der Aufnahmeraum 3 ein Kühlraum sein. Der Aufnahmeraum 4 kann beispielsweise ein Gefrierraum sein. Es kann jedoch auch ein zweiter Kühlraum sein.

Das Haushaltskältegerät 1 weist darüber hinaus eine Verschlusselement 5 auf. Die Verschlusselement 5 ist an dem Korpus 2 bewegbar angeordnet. Insbesondere ist sie um eine vertikale Achse A schwenkbar. Weist das Haushaltskältegerät 1 einen weiteren Aufnahmeraum 4 auf, so kann eine weitere Verschlusselement 6 vorhanden sein. Diese ist insbesondere separat zur Verschlusselement 5. Insbesondere können die beiden Verschlusselementen 5 und 6 unabhängig voneinander bewegt werden. Die zweite Verschlusselement 6 kann um eine Vertikalachse B schwenkbar sein.

Die Verschlusselement 5 weist eine Frontseite 7 auf. Die Frontseite 7 ist eine Frontfläche. Darüber hinaus weist die Verschlusselement 5 aufgrund ihrer dreidimensionalen Ausgestaltung eine obere Schmalseite 8, eine untere Schmalseite 9 und zwei gegenüberliegende vertikale Schmalseiten 10 und 11 auf. Die Schmalseiten 8 bis 11 stellen die Schmalseiten der plattenartigen Verschlusselement 5 dar. Im Ausführungsbeispiel ist in der vertikalen Schmalseite 11 eine Griffmulde 12 ausgebildet. Diese ist frontseitig verschlossen und kann nur über diese Schmalseite 11 eingegriffen werden. Diese Griffmulde 12 weist somit nur eine diesbezüglich seitlich offene Griffmulde 12 auf. Die Griffmulde 12 kann somit nur durch Eingriff in Breitenrichtung (x-Richtung) eingegriffen werden.

Ist die Verschlusselement 6 vorhanden, kann diese an einer entsprechenden vertikalen Schmalseite 13 eine weitere Griffmulde 14 aufweisen.

Die Griffmulden 12 und 14 erstrecken sich in Längsrichtung der Schmalseiten 11 und 13 jeweils nur über einen Teilabschnitt dieser Schmalseiten 11 und 13. Alternativ kann vorgesehen sein, dass sich die Griffmulden 12 und/oder 14 über die kompletten Längserstreckungen der Schmalseiten 11 und 13 erstrecken.

In Fig. 2 ist in einer Schnittdarstellung ein Teilelement der Verschlusselement 5 teilweise gezeigt. Die Ebene, die in Fig. 2 gezeigt ist, ist eine Horizontalebene. Diese Ebene wird durch die Tiefenrichtung (z-Richtung) der Verschlusselement 5 und die Breitenrichtung (x-Richtung) der Verschlusselement 5 aufgespannt. Wie zu erkennen ist, weist die Verschlusselement 5 eine Frontabdeckung 15 auf. Die Frontseite 7 ist durch diese Frontabdeckung 15 abgedeckt. Darüber hinaus weist die Verschlusselement 5 eine Randabdeckung 16 auf. Durch diese Randabdeckung 16 ist die Schmalseite 11 abgedeckt.

Die Frontabdeckung 15 stellt ein frontseitiges Sichtbauteil der Verschlusselement 5 dar. Die Randabdeckung 16 stellt eine Seitenabdeckung der Schmalseite 11 dar.

Insbesondere ist die Frontabdeckung 15 aus Blech. Insbesondere ist die Randabdeckung 16 aus Blech. Vorzugsweise sind die Frontabdeckung 15 und die Randabdeckung 16 einstückig ausgebildet. Insbesondere sind diese Bauteile als Umformbauteil, insbesondere als Biegebauteil, ausgebildet.

Die Griffmulde 12 ist durch eine in Tiefenrichtung (z-Richtung) hintere Begrenzungswand 17 und eine dazu separate vordere Begrenzungswand 18 begrenzt. Grundsätzlich ist die Randabdeckung 16 in einem Winkel α1 zur Frontabdeckung 15 angeordnet. Die Frontabdeckung 15 und die Randabdeckung 16 erstrecken sich somit nicht in einer Ebene.

Die Griffmulde 12 ist darüber hinaus durch eine Muldenbodenwand 19 begrenzt. Die Muldenbodenwand 19 ist im gezeigten Ausführungsbeispiel in der Horizontalebene über ihre gesamte Länge vollständig geradlinig ausgebildet. Insbesondere ist die hintere Begrenzungswand 17 in dieser gezeigten Horizontalebene über ihre gesamte Länge vollständig geradlinig ausgebildet. Insbesondere ist die vordere Begrenzungswand 18 in dieser Horizontalebene betrachtet über ihre gesamte Länge geradlinig ausgebildet.

Es kann auch sein, dass die Muldenbodenwand 19 in dieser gezeigten Horizontalebene zumindest bereichsweise bombiert ist. Die Bombierung kann in Richtung zu einem Muldeneingang 20 orientiert sein. Sie kann jedoch auch von diesem Muldeneingang 20 weg orientiert sein. Es können somit konvexe oder konkave Krümmungen dieser Muldenbodenwand 19 vorgesehen sein.

In der in Fig. 2 gezeigten Ausführung ist vorgesehen, dass ein erstes Ende 19a der Muldenbodenwand 19 in Breitenrichtung (x-Richtung) betrachtet weiter entfernt zu einem zweiten Ende 19b dieser Muldenbodenwand 19 in Bezug zum Muldeneingang 20 ist. Der in Breitenrichtung bemessene Abstand des ersten Endes 19a zum Muldeneingang 20 ist somit größer als der in dieser Breitenrichtung bemessene Abstand des zweiten Endes 19b zu diesem Muldeneingang 20. Diese Abstände und Orientierungen zueinander sind in dieser in Fig. 2 gezeigten Horizontalebene zu sehen.

Insbesondere ist das erste Ende 19a ein in Tiefenrichtung betrachtet weiter hinten angeordnetes Ende als das zweite Ende 19b.

Die beiden Enden 19a und 19b sind in dieser in Fig. 2 gezeigten Horizontalebene in Breitenrichtung betrachtet auf unterschiedlichen Breitenpositionen angeordnet.

Insbesondere ist die Muldenbodenwand 19 in dieser Horizontalebene betrachtet in einem Innenwinkel α2 zur hinteren Begrenzungswand 17 angeordnet. Insbesondere ist die Muldenbodenwand 19 in einem Innenwinkel α3 zur vorderen Begrenzungswand 18 in dieser Horizontalebene betrachtet angeordnet. Insbesondere ist der Innenwinkel α2 kleiner als der Innenwinkel α3. Wie darüber hinaus in Fig. 3 zu erkennen ist, ist bei dieser Ausgestaltung, bei welcher die Muldenbodenwand 19 vollständig geradlinig ausgebildet ist, in einem Winkel α4 geneigt zur Tiefenrichtung z angeordnet.

Bei einem Ausführungsbeispiel, bei welchem die Muldenbodenwand 19 nicht vollständig geradlinig ausgebildet ist, ist in vorteilhafter Ausführung ein entsprechender Winkel α4 vorgesehen. Dieser ist dann zwischen der Tiefenrichtung z bei einer Geraden, die durch die Enden 19a und 19b verläuft, gebildet.

In einer vorteilhaften Ausführung ist vorgesehen, dass dann, wenn die Tiefenrichtung durch eine der beiden Enden 19a oder 19b verläuft, wie es in Fig. 2 gezeigt ist, ein in dieser Horizontalebene dann senkrecht zur Tiefenrichtung z bemessener Abstand d des anderen Endes, hier des ersten Endes 19a, zwischen 2 mm und 7 mm, insbesondere zwischen 2 mm und 5 mm, insbesondere 4 mm. Dieser Abstand d ist ebenfalls in dieser Horizontalebene, wie sie in Fig. 2 gezeigt ist, bemessen.

Wie darüber hinaus in Fig. 2 zu erkennen ist, ist die hintere Begrenzungswand 17 in dieser Horizontalebene länger als die vordere Begrenzungswand 18. Indem darüber hinaus die dargelegte Orientierung der Muldenbodenwand 19 in dieser Horizontalebene vorgesehen ist, verlängert sich die hintere Begrenzungswand 17 in dieser Horizontalebene betrachtet um dasjenige Teilstück, welches von der Tiefenrichtung z bis zu dem ersten Ende 19a gebildet ist.

Insbesondere ist vorgesehen, dass die beiden Begrenzungswände 17 und 18 nicht parallel in dieser Horizontalebene orientiert sind. Sie sind ausgehend von dem Muldeneingang 20 zur Muldenbodenwand 19 hin aufeinander zu orientiert. Dadurch ist die Griffmulde 12 in dieser Horizontalebene betrachtet vom Muldeneingang 20 zum Muldenboden hin verjüngt ausgebildet.

Es kann vorgesehen sein, dass ein der Muldenbodenwand 19 in dieser Horizontalebene abgewandtes Ende 17a der hinteren Begrenzungswand 17 direkt an einen Übergang 21 mündet. Dieser Übergang 21 ist vollständig gekrümmt ausgebildet. Insbesondere ist dieser Übergang 21 gleichmäßig gekrümmt ausgebildet. Vorzugsweise endet dieser Übergang 21 mit einem Ende 21a, welches dem Ende 17a der hinteren Begrenzungswand 17 abgewandt ist, in einem Horizontalteil 22 der Randabdeckung 16. Insbesondere beträgt ein Winkel α5 in dieser Horizontalebene zwischen der Begrenzungswand 17 und dem Horizontalteil 22 zwischen 35° und 45°, insbesondere 40°. Insbesondere ist somit der Übergang 21 mit einem entsprechenden Radius versehen, sodass dieser Winkel ausgebildet ist.

Der Winkel α4 beträgt vorzugsweise zwischen 5° und 45°, insbesondere zwischen 15° und 40°.

Durch die erläuterte Geometrie der Griffmulde 12, insbesondere die Anordnung der Begrenzungswände 17 und 18 sowie der Muldenbodenwand 19, ergibt sich auch eine ergonomische Kontur. Dadurch ist ein verbessertes Eingreifen mit Fingern, insbesondere mit Fingerkuppen, ermöglicht. Insbesondere dann, wenn ein Nutzer auch längere Fingernägel hat.

Darüber hinaus lässt sich durch diese Ausgestaltung eine Fläche einer Innenseite 17b der hinteren Begrenzungswand 17 vergrößern. Damit ist die Anbindungsfläche für eine zusätzliche separate Funktionskomponente 23, wie dies in Fig. 3 gezeigt ist, verbessert. Insbesondere dann, wenn sich diese Funktionskomponente 23 in dieser Horizontalebene betrachtet über die gesamte Erstreckung dieser Innenseite 17b anordnet. Insbesondere lässt sich dadurch eine entsprechende Funktionseinheit beziehungsweise Funktionskomponente 23 mit individueller Materialstärke mit einem geringeren Spalt platzieren. Dadurch ist eine geringere Verschmutzungsanfälligkeit erreicht. Nicht zuletzt ist durch diese Ausgestaltung von die Griffmulde 12 begrenzenden Wänden auch erreicht, dass bei einem Einblickwinkel α6, wie er in Fig. 3 eingezeichnet ist, der Muldenboden beziehungsweise die Muldenbodenwand 19 sichtbar ist. Dieser Winkel α6 ist kleiner als bei Ausgestaltungen aus dem Stand der Technik, bei welchen eine derartige Muldenbodenwand vollständig über ihre gesamte Länge in Tiefenrichtung ausgebildet ist.

### Bezugszeichenliste

- 1: Haushaltskältegerät
- 2: Korpus
- 3: Aufnahmeraum
- 4: Aufnahmeraum
- 5: Verschlusselement
- 6: Verschlusselement
- 7: Frontseite
- 8: obere Schmalseite
- 9: untere Schmalseite
- 10: vertikale Schmalseite
- 11: vertikale Schmalseite
- 12: Griffmulde
- 13: vertikale Schmalseite
- 14: Griffmulde
- 15: Frontabdeckung
- 16: Randabdeckung
- 17: hintere Begrenzungswand
- 17a: Ende
- 17b: Ende
- 18: vordere Begrenzungswand
- 19: Muldenbodenwand
- 19a: erstes Ende
- 19b: zweites Ende
- 20: Muldeneingang
- 21: Übergang
- 21a: Ende
- 22: Horizontalteil
- 23: Funktionskomponente
- d: Abstand
- x: Breitenrichtung
- z: Tiefenrichtung
- α1: Winkel
- α2: Innenwinkel
- α3: Innenwinkel
- α4: Winkel
- α5: Winkel
- α6: Einblickwinkel
- A: Achse
- B: Vertikalachse

## Patentansprüche

1. Haushaltskältegerät (1) mit einem Korpus (2), in dem ein Aufnahmeraum (3, 4) ausgebildet ist, und mit einem Verschlusselement (5, 6), das an dem Korpus (2) bewegbar angeordnet ist, wobei in einer Schmalseite (8, 9, 10, 11) des Verschlusselements (5, 6) eine Griffmulde (12) angeordnet ist, wobei eine vordere Begrenzungswand (18) der Griffmulde (12) und eine Muldenbodenwand (19) der Griffmulde (12) und eine hintere Begrenzungswand (17) der Griffmulde (12) einstückig ausgebildet sind, wobei die Schmalseite (8, 9, 10, 11) durch eine Randabdeckung (16) gebildet ist, und die Griffmulde (12) einstückig mit der Randabdeckung (16) ausgebildet ist, wobei eine Frontseite (7) des Verschlusselements (5, 6) durch eine Frontabdeckung (15) gebildet ist, so dass durch die Frontabdeckung (15) eine Außenschale des Verschlusselements (5, 6) bereitgestellt ist und frontseitig ein Innenraum des Verschlusselements (5, 6) abgedeckt ist, und wobei die Muldenbodenwand (19) der Griffmulde (12), welche eine Anlagefläche für Finger bildet, in einer zu einer Längserstreckung der Schmalseite (8, 9, 10, 11) senkrecht stehenden Ebene vollständig geradlinig ausgebildet ist und in Tiefenrichtung (z) des Verschlusselements (5, 6) abfallend geneigt ausgebildet ist, so dass ein in Tiefenrichtung (z) des Verschlusselements (5, 6) betrachtet hinteres Ende der Muldenbodenwand (19) weiter von einem Muldeneingang (20) der Griffmulde (12) beabstandet ist, als ein in Tiefenrichtung (z) des Verschlusselements (5, 6) betrachtet vorderes Ende der Muldenbodenwand (19), wobei die Muldenbodenwand (19) in einem Innenwinkel (α4) zwischen 5° und 45°, insbesondere zwischen 15° und 40°, zur Tiefenrichtung (z) geneigt ist, **dadurch gekennzeichnet, dass** die Randabdeckung (16) und die Frontabdeckung (15) einstückig ausgebildet sind.

2. Haushaltskältegerät (1) nach Anspruch 1, **dadurch gekennzeichnet, dass** in einer zu einer Längserstreckung der Schmalseite (8, 9, 10, 11) senkrecht stehenden Ebene ein erstes Ende (19a) der Muldenbodenwand (19) in Breitenrichtung (x) bzw. Höhenrichtung (y) betrachtet um maximal 1 cm, insbesondere maximal 0,7 cm, gegenüber einem zweiten Ende (19b) der Muldenbodenwand (19) versetzt angeordnet ist.

3. Haushaltskältegerät (1) nach Anspruch 1 oder 2, **dadurch gekennzeichnet, dass** in einer zu einer Längserstreckung der Schmalseite (8, 9, 10, 11) senkrecht stehenden Ebene die Muldenbodenwand (19) kürzer ist, als die hintere Begrenzungswand (17) der Griffmulde (12) und/oder kürzer ist als die vordere Begrenzungswand (18) der Griffmulde (12).

4. Haushaltskältegerät (1) nach einem der vorhergehenden Ansprüche, **dadurch gekennzeichnet, dass** in einer zu einer Längserstreckung der Schmalseite (8, 9, 10, 11) senkrecht stehenden Ebene ein erstes Ende (19a) der Muldenbodenwand (19) bezüglich einem zweiten Ende (19b) der der Muldenbodenwand (19) in Richtung eines Muldeneingangs (20) um einen Abstand (d) zwischen 2 mm und 5 mm, insbesondere zwischen 3 mm und 4 mm, versetzt angeordnet ist.

5. Haushaltskältegerät (1) nach einem der vorhergehenden Ansprüche, **dadurch gekennzeichnet, dass** die Randabdeckung (16) und/oder die Frontabdeckung (15) aus Metall, z.B. Blech, ausgebildet sind.

6. Haushaltskältegerät (1) nach einem der vorhergehenden Ansprüche , **dadurch gekennzeichnet, dass** in einer zu einer Längserstreckung der Schmalseite (8, 9, 10, 11) senkrecht stehenden Ebene ein der Muldenbodenwand (19) abgewandtes Ende (17a) der hinteren Begrenzungswand (17) an einen über seine gesamte Länge konvex gekrümmten Übergang (21) der Randabdeckung (16) endet, wobei ein weiteres Ende (21a) des Übergangs (21) an ein Horizontalteil (22) der Randabdeckung (16) endet.

7. Haushaltskältegerät (1) nach einem der vorhergehenden Ansprüche, **dadurch gekennzeichnet, dass** in einer zu einer Längserstreckung der Schmalseite (8, 9, 10, 11) senkrecht stehenden Ebene ein Winkel (α5) zwischen der hinteren Begrenzungswand (17) und einer Haupterstreckungsebene des Verschlusselements (5, 6) zwischen 30° und 50°, insbesondere zwischen 35° und 45°, insbesondere 40°, beträgt.

8. Haushaltskältegerät (1) nach einem der vorhergehenden Ansprüche, **dadurch gekennzeichnet, dass** in einer zu einer Längserstreckung der Schmalseite (8, 9, 10, 11) senkrecht stehenden Ebene die vordere Begrenzungswand (18) der Griffmulde (12) und die hintere Begrenzungswand (17) der Griffmulde (12) von einem Muldeneingang (20) zu der Muldenbodenwand (19) hin aufeinander zu orientiert sind und/oder die hintere Begrenzungswand (17) und die vordere Begrenzungswand (18) in dieser Ebene betrachtet jeweils geradlinig ausgebildet sind.

9. Haushaltskältegerät (1) nach einem der vorhergehenden Ansprüche, **dadurch gekennzeichnet, dass** die Griffmulde (12) als Umformbauteil, insbesondere Biegebauteil, ausgebildet ist.

## Claims

1. Household refrigerator (1) having a carcass (2), in which a receiving compartment (3, 4) is embodied, and having a closure element (5, 6), which is arranged movably on the carcass (2), wherein a recessed grip (12) is arranged in a narrow side (8, 9, 10, 11) of the closure element (5, 6), wherein a front boundary wall (18) of the recessed grip (12) and a recessed base wall (19) of the recessed grip (12) and a rear boundary wall (17) of the recessed grip (12) are embodied in one piece, wherein the narrow side (8, 9, 10, 11) is formed by an edge cover (16), and the recessed handle (12) is embodied in one piece with the edge cover (16), wherein a front side (7) of the closure element (5, 6) is formed by a front cover (15) so that an outer shell of the closure element (5, 6) is provided by the front cover (15) and an interior space of the closure element (5, 6) is covered at the front, and wherein the recessed base wall (19) of the recessed handle (12), which forms a contact surface for fingers, is embodied completely in a straight line in a plane at right angles to a longitudinal extent of the narrow side (8, 9, 10, 11) and is embodied to slope downward in the depth direction (z) of the closure element (5, 6) so that a rear end of the recessed base wall (19), viewed in the depth direction (z) of the closure element (5, 6), is distanced further from a recessed entrance (20) of the recessed grip (12) than a front end of the recessed base wall (19), viewed in the depth direction (z) of the closure element (5, 6), wherein the recessed base wall (19) is inclined at an inner angle (α4) of between 5° and 45°, in particular between 15°and 40°, with respect to the depth direction (z), **characterised in that** the edge cover (16) and the front cover (15) are embodied in one piece.

2. Household refrigerator (1) according to claim 1, **characterised in that** in a plane at right angles to a longitudinal extent of the narrow side (8, 9, 10, 11), a first end (19a) of the recessed base wall (19) is arranged offset, viewed in the width direction (x) or height direction (y), by at most 1 cm, in particular at most 0.7 cm, with respect to a second end (19b) of the recessed base wall (19).

3. Household refrigerator (1) according to claim 1 or 2, **characterised in that** in a plane at right angles to a longitudinal extent of the narrow side (8, 9, 10, 11), the recessed base wall (19) is shorter than the rear boundary wall (17) of the recessed grip (12) and/or shorter than the front boundary wall (18) of the recessed grip (12).

4. Household refrigerator (1) according to one of the preceding claims, **characterised in that** in a plane at right angles to a longitudinal extent of the narrow side (8, 9, 10, 11), a first end (19a) of the recessed base wall (19) is arranged offset by a distance (d) of between 2 mm and 5 mm, in particular between 3 mm and 4 mm, with respect to a second end (19b) of the recessed base wall (19) in the direction of a recessed entrance (20).

5. Household refrigerator (1) according to one of the preceding claims, **characterised in that** the edge cover (16) and/or the front cover (15) are embodied from metal, e.g. sheet metal.

6. Household refrigerator (1) according to one of the preceding claims, **characterised in that** in a plane at right angles to a longitudinal extent of the narrow side (8, 9, 10, 11), an end (17a) of the rear boundary wall (17) facing away from the recessed base wall (19) ends at a transition (21) of the edge cover (16) which is convexly curved across its entire length, wherein a further end (21a) of the transition (21) ends at a horizontal part (22) of the edge cover (16).

7. Household refrigerator (1) according to one of the preceding claims, **characterised in that** in a plane at right angles to a longitudinal extent of the narrow side (8, 9, 10, 11), an angle (α5) between the rear boundary wall (17) and a main extension plane of the closure element (5, 6) amounts to between 30° and 50°, in particular between 35° and 45°, in particular 40°.

8. Household refrigerator (1) according to one of the preceding claims, **characterised in that** in a plane at right angles to a longitudinal extent of the narrow side (8, 9, 10, 11), the front boundary wall (18) of the recessed grip (12) and the rear boundary wall (17) of the recessed grip (12) are oriented toward one another from a recessed entrance (20) to the recessed base wall (19) and/or the rear boundary wall (17) and the front boundary wall (18) are embodied in a straight line viewed in this plane in each case.

9. Household refrigerator (1) according to one of the preceding claims, **characterised in that** the recessed grip (12) is embodied as a shaped part, in particular bent part.

## Revendications

1. Appareil frigorifique électroménager (1) comprenant un bâti (2), dans lequel est réalisé un espace de rangement (3, 4) et comprenant un élément de verrouillage (5, 6) disposé mobile sur le bâti (2) dans lequel, dans un côté étroit (8, 9, 10, 11) de l'élément de verrouillage (5, 6) se trouve une poignée encastrée (12), dans lequel une paroi avant de limitation (18) de la poignée encastrée (12) ainsi qu'une paroi de fond de l'enfoncement incurvé (19) de la poignée encastrée (12) et une paroi arrière de limitation (17) de la poignée encastrée (12) sont réalisées d'une seule pièce, dans lequel le côté étroit (8, 9, 10, 11) est formé par un recouvrement de bord (16) et la poignée encastrée (12) est réalisée d'une seule pièce avec le recouvrement de bord (16), dans lequel un côté de façade (7) de l'élément de verrouillage (5, 6) est formé par un recouvrement de façade (15) de sorte que le recouvrement de façade (15) crée une coque extérieure de l'élément de verrouillage (5, 6) et côté avant, un espace intérieur de l'élément de verrouillage (5, 6) est recouvert, et dans lequel la paroi de fond de l'enfoncement incurvé (19) de la poignée encastrée (12), laquelle forme une surface de pose pour les doigts, est réalisée, dans un plan à la verticale d'une étendue longitudinale du côté étroit (8, 9, 10, 11), intégralement en ligne droite et est réalisée, dans le sens de la profondeur (z) de l'élément de verrouillage (5, 6) inclinée vers le bas, de sorte qu'une extrémité arrière de la paroi de fond de l'enfoncement incurvé (19), vu dans le sens de la profondeur (z) de l'élément de verrouillage (5, 6), s'écarte encore plus de l'entrée de l'enfoncement incurvé (20) de la poignée encastrée (12) qu'une extrémité avant de la paroi de fond de l'enfoncement incurvé (19), vu dans le sens de la profondeur (z) de l'élément de verrouillage (5, 6), dans lequel la paroi de fond de l'enfoncement incurvé (19) est inclinée par rapport au sens de la profondeur (z), à un angle interne (α4) entre 5° et 45°, en particulier entre 15° et 40°, **caractérisé en ce que** le recouvrement de bord (16) et le recouvrement de façade (15) sont réalisés d'une seule pièce.

2. Appareil frigorifique électroménager (1) selon la revendication 1, **caractérisé en ce que** dans un plan à la verticale d'une étendue longitudinale du côté étroit (8, 9, 10, 11), une première extrémité (19a) de la paroi de fond de l'enfoncement incurvé (19) est agencée décalée dans le sens de la largeur (x) ou de la hauteur (y), de maximum 1 cm, en particulier maximum 0,7 cm, par rapport à une deuxième extrémité (19b) de la paroi de fond de l'enfoncement incurvé (19).

3. Appareil frigorifique électroménager (1) selon la revendication 1 ou 2, **caractérisé en ce que** dans un plan à la verticale d'une étendue longitudinale du côté étroit (8, 9, 10, 11), la paroi de fond de l'enfoncement incurvé (19) est plus courte que la paroi arrière de limitation (17) de la poignée encastrée (12) et/ou est plus courte que la paroi avant de limite (18) de la poignée encastrée (12).

4. Appareil frigorifique électroménager (1) selon l'une des revendications précédentes, **caractérisé en ce que** dans un plan à la verticale d'une étendue longitudinale du côté étroit (8, 9, 10, 11), une première extrémité (19a) de la paroi de fond de l'enfoncement incurvé (19) est disposée décalée, par rapport à une deuxième extrémité (19b) de la paroi de fond de l'enfoncement incurvé (19), dans le sens d'une entrée de l'enfoncement incurvé (20), d'un écart (d) entre 2 mm et 5 mm, en particulier entre 3 mm et 4 mm.

5. Appareil frigorifique électroménager (1) selon l'une des revendications précédentes, **caractérisé en ce que** le recouvrement de bord (16) et/ou le recouvrement de façade (15), est réalisée en métal, par exemple en tôle.

6. Appareil frigorifique électroménager (1) selon l'une des revendications précédentes, **caractérisé en ce que** dans un plan à la verticale d'une étendue longitudinale du côté étroit (8, 9, 10, 11), une extrémité (17a) tournant le dos à la paroi de fond de l'enfoncement incurvé (19), de la paroi arrière de limitation (17), finit sur un passage (21) du recouvrement de bord (16) courbé convexe sur toute sa longueur, une autre extrémité (21a) du passage (21) finissant sur une partie horizontale (22) du recouvrement de bord (16).

7. Appareil frigorifique électroménager (1) selon l'une des revendications précédentes, **caractérisé en ce que** dans un plan à la verticale d'une étendue longitudinale du côté étroit (8, 9, 10, 11), un angle (α5) entre la paroi arrière de limitation (17) et un plan d'étendue principale de l'élément de verrouillage (5, 6), fait entre 30° et 50°, en particulier entre 35° et 45°, particulièrement fait 40°.

8. Appareil frigorifique électroménager (1) selon l'une des revendications précédentes, **caractérisé en ce que** dans un plan à la verticale d'une étendue longitudinale du côté étroit (8, 9, 10, 11), la paroi avant de limitation (18) de la poignée encastrée (12) ainsi que la paroi arrière de limitation (17) de la poignée encastrée (12) sont orientées allant l'une sur l'autre d'une entrée de l'enfoncement incurvé (20) à la paroi de fond de l'enfoncement incurvé (19) et/ou la paroi arrière de limitation (17) ainsi que la paroi avant de limitation (18) sont réalisés, vues dans ce plan, à chaque fois en ligne droite.

9. Appareil frigorifique électroménager (1) selon l'une des revendications précédentes, **caractérisé en ce que** la poignée encastrée (12) est réalisée en tant qu'élément mis en forme, en particulier élément plié.
